# EUROPÄISCHE PATENTSCHRIFT

(11) **EP 1 219 419 B1**
(45) Veröffentlichungstag und Bekanntmachung des Hinweises auf die Patenterteilung: **01.07.2009**
(21) Anmeldenummer: 01122529.9
(22) Anmeldetag: 24.09.2001
(51) Int. Cl.: B41F 27/12

(54) **Vorrichtung zum Zu- und Abführen von Druckplatten auf den Plattenzylinder von Druckmaschinen**
Device for loading and unloading printing plates to and from the plate cylinders in printing machines
Dispositif pour monter et enlever des plaques sur les cylindres dans des machines d'impression

(30) Priorität: 25.10.2000 DE 10052774
(43) Veröffentlichungstag der Anmeldung: 03.07.2002
(73) Patentinhaber: Koenig & Bauer Aktiengesellschaft, 97080 Würzburg (DE)
(72) Erfinder: Teller, Jan, 01307 Dresden (DE); Techert, Andreas, 01640 Coswig (DE)

(56) Entgegenhaltungen:
- EP-A- 0 100 779
- EP-A- 0 749 831
- DE-A- 4 404 558
- DE-A- 19 540 032
- DE-A- 19 838 777

## Beschreibung

Die Erfindung betrifft eine Druckmaschine mit einer Vorrichtung zum Zu- und Abführen von Druckplatten auf den Plattenzylinder wobei der Plattenzylinder einen axial zum Plattenzylinder angeordneten Plattenzylinder-Kanal aufweist, in dem eine vordere Spannschiene zur Aufnahme der Vorderkante der Druckplatte und eine hintere Spannschiene zur Aufnahme der Hinterkante der Druckplatte angeordnet ist.

Aus der DE 44 04 558 A1 ist eine Vorrichtung zu automatischen Wechseln von Druckplatten bekannt. Diese Vorrichtung besteht aus zwei durch zweckentsprechende Leit- und Führungsbleche gebildete Schächte, die zum Ab- bzw. zum Zuführen der Druckplatten dienen. Zum Fördern der Druckplatten sind Transportrollen oberhalb der Schächte angeordnet.

Eine neu zuzuführende Druckplatte wird durch einen Spalt, der durch eine Transportrolle und eine Gegendruckrolle gebildet wird, geführt und auf Anschlägen abgestellt.

In bekannter Weise wird nun die gebrauchte Druckplatte nach dem Lösen einer dem Druckende zugeordneten Halteeinrichtung durch Rückwärtsdrehen des Plattenzylinders (entgegen der normalen Drehrichtung) durch den Spalt der Führungsbleche aus der Oberseite des Schutzes herausgefördert. Der Plattenzylinder wird dabei soweit zurückgedreht, bis er eine Position einnimmt, welche auch zum Einfügen einer neuen Druckplatte dient. Daraufhin erfolgt das Anstellen der Transportrolle an die andere Gegendruckrolle und die Druckplatte wird durch die Drehung der Transportrolle aus dem geöffneten Erfassungsbereich der Spannschiene herausgezogen. Damit die beim Abfördern der Druckplatte vorauslaufende Kante in den Spalt zwischen den Führungsblechen und somit in den Erfassungsbereich der Transportrollen mit den Gegendruckrollen gelangen kann, ist das Führungsblech heruntergezogen. An dem Ende des Führungsbleches sind ferner voneinander beabstandet biegsame Leitzungen angebracht, an welcher die Kante der Druckplatte entlang gleiten kann. Ein vor den Farbwerkswalzen befindlicher Einlaufschutz übernimmt ebenfalls eine Leitfunktion.

Vor dem Plattenzylinder ist eine verschwenkbare Einführschiene angeordnet. Diese Einführschiene weist im Bereich der genannten Anschläge Ausnehmungen auf, so dass das schwenkbare Ende der Einführschiene durch die Anschläge nicht behindert wird und unter die Vorderkante der Druckplatte greifen kann.

Durch Anschwenken der Einführschiene an den Plattenzylinder wird somit die Druckplatte mit ihrer Vorderkante von den Anschlägen abgenommen. Die Einführschiene bildet mit der Außenkontur des Plattenzylinders am Druckanfang einen trichterförmigen Bereich zum Einführen der Vorderkante der Druckplatte in den geöffneten Erfassungsbereich der Spannschiene.

Durch die Einführschiene wird die Druckplatte nach dem Anstellen der Transportrollen an die Gegendruckrollen in ihrem unteren Bereich zum Plattenzylinder hin verbogen. Nun erfolgt wiederum ein Ansteuern der Transportrollen, so dass sich die Transportrolle an die andere Gegendruckrolle anlegt und die Druckplatte fördert. Die Vorderkante der Druckplatte wird in die geöffnete Spannschiene eingeführt, woraufhin ein Klemmen der Druckplatte erfolgt. Die Einführschiene wird wieder in ihre Grundposition zurückgeschwenkt und die geklemmte Druckplatte wird durch Vorwärtsdrehen des Plattenzylinders um dessen Außenumfang aufgezogen, woraufhin das Klemmen des Druckendes und das Spannen der Druckplatte erfolgt.

Der Nachteil dieser Lösung besteht in dem aufwendigen und störanfälligen Mechanismus. Durch das Verbiegen der einzuführenden neuen Druckplatte wird diese stark belastet. Der Vorgang ist auch zeitaufwendig, da das Abführen der alten und das Zuführen der neuen Druckplatte nacheinander abläuft.

Die Aufgabe der Erfindung besteht darin, eine einfach aufgebaute und störsichere Vorrichtung zu entwickeln, durch die das Abführen der gebrauchten Druckplatte teilweise zeitgleich mit dem Zuführen der neuen Druckplatte erfolgen kann.

Erfindungsgemäß wird die Aufgabe durch die Merkmale des 1. Anspruchs gelöst. Die Unteransprüche zeigen eine bevorzugte Ausführungsform der Erfindung.

Die Erfindung hat den Vorteil, dass der Wechselvorgang ohne nochmaliges Positionieren des Plattenzylinders zwischen dem Zu- und Abführen der Druckplatte erfolgt. Der gesamte Prozess kann somit sehr schnell ablaufen. Der Mechanismus ist einfach aufgebaut und umfasst wenig Bauteile, was die Einrichtung unanfällig für Störungen macht. Die Belastung der Druckplatte ist infolge der geringen Verbiegung sehr gering.

Die Erfindung soll an einem Ausführungsbeispiel näher erläutert werden. Die dazugehörigen Zeichnungen haben folgende Bedeutung:
- Figur 1: Darstellung der erfindungsgemäßen Einrichtung mit bereitgestellter neuer Druckplatte
- Figur 2: Darstellung der erfindungsgemäßen Einrichtung in der Phase des Einführens der neuen Druckplatte

Wie aus der Figur 1 ersichtlich, besteht die Vorrichtung zum Zu- und Abführen von Druckplatten aus einem Plattenzylinder 1 mit einem Plattenzylinder-Kanal 3. Im Plattenzylinder-Kanal 3 sind eine vordere Spannschiene 31 zum Erfassen der Vorderkante einer Druckplatte 21, 22 und eine hintere Spannschiene 32 zum Erfassen der Hinterkante einer Druckplatte 21, 22 angeordnet. Der Aufbau der vorderen Spannschiene 31und hinteren Spannschiene 32 ist allgemein bekannt und wird an dieser Stelle nicht näher erläutert.

Parallel zum Plattenzylinder-Kanal 3 ist eine um ihre Achse drehbare Einlegewelle 4 angeordnet. Diese erstreckt sich über die gesamte Formatbreite und ist mit einem Segmentausschnitt 41 versehen. Der Segmentausschnitt 41 dient zur Aufnahme der Vorderkante der neuen Druckplatte 22 und ist mit Vorpass-Stiften 42 versehen.

Das Ausführungsbeispiel wird an Hand einer Einlegewelle 4 beschrieben. Es ist aber auch möglich, ein anderes stabförmiges Element zu verwenden und an diesem eine geeignete Aufnahme für die Vorderkante der neuen Druckplatte 22 anzuordnen.

An die Einlegewelle 4 ist ein als Andrückwalze 5 ausgebildetes Andrückelement anstellbar. Die Andrückwalze 5 ist selbst nicht angetrieben, sondern steht im angestelltem Zustand mit der Einlegewelle 4 über die gebrauchte Druckplatte 21 im Reibschluss.

Dem Plattenzylinder 1 ist weiterhin eine Ablagerolle 6 zugeordnet, die der Führung bzw. der Ablage der gebrauchten Druckplatte 21 dient. Zu diesem Zwecke ist dem Zu- und Abführmechanismus durch ein Führungsblech 71, das mit einem Führungsblech 81 den Abführschacht 7 für gebrauchte Druckplatten 21 bildet, zugeordnet. Der Zuführschacht 8 für die neue Druckplatten 22 wird durch die Führungsbleche 81 und 82 gebildet.

Zur Wirkungsweise der erfindungsgemäßen Einrichtung:

Bei anstehendem Druckplatten-Wechsel wird die neue Druckplatte 22 durch den Zuführschacht 8 eingeführt und im Segmentausschnitt 41 auf den Vorpass-Stiften 42 abgelegt. In den Figuren nicht dargestellt ist, dass die neue Druckplatte 22 an ihrer Hinterkante geklemmt wird. Damit kann die neue Druckplatte 22 leicht gegen die Vorpass-Stifte 42 gedrückt werden, so dass sie in dieser Lage unter Vorspannung steht. In einer anderen Variante der Erfindung steht die neue Druckplatte 22 nicht unter Vorspannung, sondern liegt infolge ihres Gewichtes an den Vorpass-Stiften 42 an.

Zum Druckplatten-Wechsel wird nun die hintere Spannschiene 32 geöffnet. Dabei fährt der Plattenzylinder 1 in eine Stellung, bei der die aus der hintere Spannschiene 32 herausspringende Hinterkante der gebrauchten Druckplatte 21 auf der Ablagerolle 6 zur Ablage kommt. Durch die Drehung des Plattenzylinders 1 entgegen seiner Betriebs-Drehrichtung wird die gebrauchte Druckplatte 21 in den Abführschacht 7 für gebrauchte Druckplatten eingeschoben, bis die in der Figur 1 dargestellte Lage erreicht ist. Die vordere Spannschiene 31 wird geöffnet.

In dieser Stellung wird die Andrückwalze 5 an die gebrauchte Druckplatte 21 angelegt, so dass diese an die Einlegewelle 4 gedrückt wird (siehe Pfeil). Wie in der Figur 2 dargestellt, wird nun die Einlegewelle 4 in Pfeilrichtung gedreht. Dabei wird durch das Weiterdrehen der Einlegewelle 4 die gebrauchte Druckplatte 21 durch die nunmehr gebildete Walzenpaarung Einlegewelle 4/Andrückwalze 5 aus dem Bereich der vorderen Spannschiene 31 gefördert.

Ist etwa die in Figur 2 dargestellte Lage erreicht, springt die neue Druckplatte 22 infolge ihrer Vorspannung aus dem Segmentausschnitt 41 und gleitet in die geöffnete vordere Spannschiene 31. Ist keine Vorspannung vorhanden, rutscht die neue Druckplatte 22 infolge ihres Gewichtes in die vordere Spannschiene 31.

Die Walzenpaarung Einlegewelle 4/Andrückwalze 5 wird so lange weiter betätigt, bis die gebrauchte Druckplatte 21 in eine Lage kommt, aus der sie aus dem Abführschacht 7 entnommen werden kann. Um das zu ermöglichen, ist die Einlegewelle 4 in Entnahmerichtung mit einem Freilauf versehen. Damit kann die gebrauchte Druckplatte 21 nicht wieder in Richtung Plattenzylinder-Kanal 3 zurück rutschen.

Anschließend wird die neue Druckplatte 22 auf die bekannte Weise auf den Plattenzylinder 1 aufgezogen.

### Aufstellung der verwendeten Bezugszeichen

- **1**: Plattenzylinder
- **21**: Druckplatte (gebraucht)
- 22: Druckplatte (neu)
- **3**: Plattenzylinder-Kanal
- **31**: Vordere Spannschiene
- **32**: Hintere Spannschiene
- 4: Einlegewelle
- **41**: Segmentausschnitt
- **42**: Vorpass-Stifte
- **5**: Andrückwalze
- **6**: Ablagerolle
- **7**: Abführschacht für gebrauchte Druckplatte
- **71**: Führungsblech
- **8**: Zuführschacht für neue Druckplatte
- **81**: Führungsblech
- **82**: Führungsblech

## Patentansprüche

1. Druckmaschine mit einer Vorrichtung zum Zu- und Abführen von Druckplatten auf den Plattenzylinder, wobei der Plattenzylinder (1) einen axial zum Plattenzylinder (1) angeordneten Plattenzylinder-Kanal (3) aufweist, in dem eine vordere Spannschiene (31) zur Aufnahme der Vorderkante der Druckplatte (21, 22) und eine hintere Spannschiene zur Aufnahme der Hinterkante der Druckplatte (21, 22) angeordnet ist,
**dadurch gekennzeichnet, dass**
dem Plattenzylinder-Kanal (3) ein um seine Achse drehbares, stabförmiges Element (4) zugeordnet ist, das sich parallel zum Plattenzylinder-Kanal (3) ausdehnt, mit einer sich über die gesamte Formatbreite erstreckende Aufnahme für die Vorderkante der neuen Druckplatte (22) versehen ist und an dem ein Andrückelement zum Fördern der gebrauchten Druckplatte (21) anstellbar ist.

2. Druckmaschine nach Anspruch 1, **dadurch gekennzeichnet, dass** als stabförmiges Element eine Einlegewelle (4) vorgesehen ist.

3. Druckmaschine nach Anspruch 1, **dadurch gekennzeichnet, dass** als Aufnahme für die Druckplatte ein Segmentausschnitt (41) in der Einlegewelle (4) vorgesehen ist.

4. Vorrichtung zum Zu- und Abführen von Druckplatten auf den Plattenzylinder von Druckmaschinen nach Anspruch 1, **dadurch gekennzeichnet, dass** das Andrückelement als Andrück- walze (5) ausgebildet ist.

5. Druckmaschine nach Anspruch 4, **dadurch gekennzeichnet, dass** die Andrückwalze (5) keinen eigenen Antrieb besitzt.

6. Druckmaschine nach Anspruch 1, **dadurch gekennzeichnet dass** ein Zuführschacht (8) zum Zuführen der neuen Druckplatte (22) und ein Abführschacht (7) zum Abführen der gebrauchten Druckplatte (22) vorgesehen sind.

## Claims

1. Printing machine with a device for feeding printing plates onto and taking printing plates away from the plate cylinder, wherein the plate cylinder (1) has a plate cylinder channel (3) which is arranged axially with respect to the plate cylinder (1) and in which a front clamping rail (31) for reception of the front edge of the printing plate (21, 22) and a rear clamping rail for reception of the rear edge of the printing plate (21, 22) is arranged, **characterised in that** associated with the plate cylinder channel (3) is a rod-shaped element (4), which is rotatable about its axis and extends parallel to the plate cylinder channel (3) and which is provided with a mount, which extends over the entire format width, for the front edge of the new printing plate (22) and against which a pressing element for transporting the used printing plate (21) can be placed.

2. Printing machine according to claim 1, **characterised in that** an introducer shaft (4) is provided as rod-shaped element.

3. Printing machine according to claim 1, **characterised in that** a segment cut-out (41) is provided in the introducer shaft (4) as mount for the printing plate.

4. Printing machine according to claim 1, **characterised in that** the presser element is constructed as a presser roller (5).

5. Printing machine according to claim 4, **characterised in that** the presser roller (5) does not have an own drive.

6. Printing machine according to claim 1, **characterised in that** a feed passage (8) for feed of the new printing plate (22) and a discharge passage (7) for taking away the used printing plate (22) are provided.

## Revendications

1. Machine d'impression comportant un dispositif pour monter et pour enlever des plaques d'impression d'un cylindre porte-plaques, le cylindre porte-plaques (1) ayant un canal (3) axial, par rapport au cylindre porte-plaques (1) muni d'un rail de serrage avant (31) pour recevoir l'arête avant de la plaque d'impression (21, 22) et un rail de serrage arrière pour recevoir l'arête arrière de la plaque d'impression (21, 22),
**caractérisée en ce que**
un élément en forme de barre (4) tournant autour de son axe est associé au canal (3) du cylindre porte-plaques, cet élément s'étendant parallèlement au canal (3) du cylindre porte-plaques, et ayant un logement s'étendant sur toute la largeur du format pour recevoir l'arête avant de la nouvelle plaque d'impression (22), et un élément de pression pouvant être appliqué contre cet élément en forme de barre pour transférer la plaque d'impression usée (21).

2. Machine d'impression selon la revendication 1,
**caractérisée en ce que**
l'élément en forme de barre est un arbre d'insertion (4).

3. Machine d'impression selon la revendication 1,
**caractérisée en ce que**
le logement pour la plaque d'impression est une découpe en forme de segment (41) réalisée dans l'arbre d'insertion (4).

4. Machine d'impression selon la revendication 1,
**caractérisé en ce que**
l'élément de pression est un cylindre de pression (5).

5. Machine d'impression selon la revendication 4,
**caractérisée en ce que**
le cylindre d'impression (5) ne possède pas son propre moyen d'entraînement.

6. Machine d'impression selon la revendication 1,
**caractérisée par**
une trémie d'alimentation (8) pour assurer l'alimentation de la nouvelle plaque d'impression (22), et une trémie d'évacuation (7) pour évacuer la plaque d'impression usée (21).
